# EUROPÄISCHE PATENTSCHRIFT

(11) **EP 1 591 207 B1**
(45) Veröffentlichungstag und Bekanntmachung des Hinweises auf die Patenterteilung: **03.03.2010**
(21) Anmeldenummer: 04030379.4
(22) Anmeldetag: 22.12.2004
(51) Int. Cl.: B25B 27/30

(54) **Innenspanner zum Spannen einer Schraubendruckfeder**
Spring tensioner for tensioning a helical compression spring
Dispositif pour comprimer un ressort de compression helicolidal

(30) Priorität: 28.04.2004 DE 202004006807 U
(43) Veröffentlichungstag der Anmeldung: 02.11.2005
(73) Patentinhaber: Hazet-Werk Hermann Zerver GmbH & Co. KG, D-42857 Remscheid (DE)
(72) Erfinder: Römer, Heinz, 42859 Remscheid (DE); Welp, Peter, 42929 Wermelskirchen (DE); Hemmerle, Rolf, 42929 Wermelskirchen (DE)
(74) Vertreter: Ksoll, Peter

(56) Entgegenhaltungen:
- EP-A- 0 484 215
- DE-A1- 4 236 690
- DE-A1- 19 708 586
- DE-U1- 20 101 841
- US-A- 3 256 594

## Beschreibung

Die Erfindung betrifft einen Innenspanner zum Spannen einer Schraubendruckfeder gemäß den Merkmalen im Oberbegriff des Anspruchs 1.

Aus dem Stand der Technik sind insbesondere für den Kraftfahrzeugbereich Innenspanner für Schraubendruckfedern bekannt, mit denen diese Schraubendruckfedern aus entsprechenden Aufnahmen des Fahrwerks demontiert und auch wieder eingesetzt werden können.

Die DE 37 20 018 offenbart einen gattungsgemäßen Innenspanner für Schraubendruckfedern, welcher aus einem zentrisch innerhalb einer zu spannenden Schraubendruckfeder positionierbaren und mittels eines Spannantriebs in seiner wirksamen Länge veränderbaren Spannelement sowie aus zwei sich axial gegenüber dem Spannelement abstützenden Spanntellern zur Anlage an jeweils einer Federwindung der Schraubendruckfeder besteht. Beide Spannteller weisen eine zentrale Bohrung auf, wobei sich der antriebsseitige 1. Spannteller im montierten Zustand mit einer Ausnehmung an der Außenseite an einem Absatz des Spannelements abstützt. Das Spannelement umfasst eine Gewindespindel in einem Gewinderohr, wobei an einem 1. Ende des Spannelements ein Antrieb und am gegenüberliegenden 2. Ende radial nach außen ragende Finger vorgesehen sind. Der am Spannelement an dem mit Radialfingern besetzten 2. Ende zu montierende 2. Spannteller weist von der zentralen Bohrung ausgehende, radial nach außen weisende Ausnehmungen auf, die mit der zentralen Bohrung eine gemeinsame, in etwa sternförmige Öffnung bilden, so dass das mit Radialfingern besetzte 2. Ende des Spannelements durch die hierdurch gebildete Öffnung hindurchgeführt werden kann. Winklig versetzt zu den nach außen ragenden Ausnehmungen des 2. Spanntellers sind in die Außenseite des 2. Spanntellers Vertiefungen eingebracht, in denen die Radialfinger im montierten Zustand des Innenspanners formschlüssig gehalten sind.

Im praktischen Gebrauch zeigt sich, dass die Montage dieses Innenspanners aufwendig und insbesondere das Einfädeln des mit den Radialfingern versehenen 2. Endes des Spannelements im Hinblick auf eine Serienmontage schwer zu handeln ist.

Die Radialfinger und die Vertiefungen ermöglichen zwar eine gewisse Relativverschwenkung des Gewinderohrs zum 2. Spannteller. Durch die im Prinzip dreipunktförmige Auflage der Radialfinger in den Vertiefungen des 2. Spanntellers kann es jedoch beim Schwenken zu einem Abheben kommen. Dadurch ist ein sicheres Spannen einer Schraubendruckfeder nicht grundsätzlich gewährleistet.

Die Federwindungen der Schraubendruckfeder sind gegen ein radiales Abgleiten von den Innenseiten der Spannteller durch am Außenumfang der Spannteller vorgesehene ringabschnittsförmige Kragen gesichert.

Diese Bauart führt bei einigen Fahrwerken zu Problemen bei der Demontage und Wiedermontage einer Schraubendruckfeder, weil der notwendige Raum nicht zur Verfügung steht.

Die DE 42 36 690 offenbart einen gattungsgemäßen Innenspanner für Schraubendruckfedern, welcher mit zwei Spannplatten in einer Schraubendruckfeder positionierbar ist. Die Spannung erfolgt über einen internen Spindelantrieb. Die Spannteller und der Spindelantrieb sind über kugelartig ausgebildete Verdickungen miteinander verbunden. Damit ein Verdrehen zwischen dem verdickten Ende und dem Spannteller nicht möglich ist, verfügt der Spindelantrieb über einen Vierkant, der in ein komplementäres Vierkantloch des Spanntellers eingreift. Ein Nachteil dieser Ausführungsvariante ist, dass nur eine geringe Verschwenkbarkeit des Spannantriebs zum Spannteller realisierbar ist.

Aus der US 3,256,594 ist ein Innenspanner zum Spannen von Schraubendruckfedern offenbart, bei dem zwei Druckplatten über einen Spindelantrieb gespannt werden. Die Druckplatten greifen jeweils in die Schraubendruckfeder mit einem an die Windung der Schraubendruckfedern angepassten Wulst ein. Die Verbindung zwischen Spindelantrieb und Druckplatten besteht aus einem flächig aufliegenden, Unterlegscheiben ähnlichem Wulst. Ein Nachteil dieser Erfindung ist, dass keine Relativverschwenkung zwischen Druckplatte und Spindelantrieb möglich ist.

Aus der DE 201 01 841 ist ein Innenfederspanner mit zwei Druckplatten zum Spannen von Schraubendruckfedern bekannt. Auch hierbei wird über einen Spindelantrieb eine Relativbewegung der Druckplatten erzeugt, die wiederum eine Spannung der Schraubenfedern mit sich bringt. Der Spindelantrieb greift dazu an seinen Enden über eine Verdickung in die Druckplatten ein. Zum Verhindern eines Verdrehens weist die jeweilige Druckplatte eine innensechskantartige Ausprägung auf. Diese hat den Nachteil, dass ebenfalls hier eine Relativverschwenkung nicht möglich ist.

Aus der DE 197 08 586 ist ein Federspanner bekannt, mit dem eine Spannung einer Schraubendruckfeder eines Kraftfahrzeuges ermöglicht wird. Bei dem Federspanner handelt es sich um eine in Federrichtung gerichtete axiale Führungseinrichtung mit einem inneren Spindelantrieb. Diese Ausführungsvariante benötigt extrem viel Arbeitsraum und ist kompliziert in der Montage an der Schraubendruckfeder. Des Weiteren ist eine Verschwenkung von Druckplatte zu Spindelantrieb nicht möglich.

Aus der EP 0 484 215 ist ein Außenfederspanner bekannt zum Spannen einer Schraubendruckfeder bei einem Kraftfahrzeug. Dieser Außenspanner hat den Nachteil, dass er in Einbauorten mit wenig Montageraum nur schwer zugänglich montierbar ist bzw. gar nicht montierbar ist.

Der Erfindung liegt - ausgehend vom Stand der Technik - die Aufgabe zugrunde, einen Innenspanner zum Spannen einer Schraubendruckfeder zu schaffen, der auch bei engen Montageräumen eine einwandfreie Demontage und Montage einer Schraubendruckfeder sowie bei Relativverschwenkungen zwischen dem Spannantrieb und den durch die Schraubendruckfeder belasteten Spanntellern ein einwandfreies Spannen einer Schraubendruckfeder gewährleistet.

Diese Aufgabe wird mit den im kennzeichnenden Teil des Anspruchs 1 aufgeführten Merkmalen gelöst.

Um Problemen beim Spannen einer Schraubendruckfeder im Bereich der Spannteller wirksam begegnen zu können, sieht die Erfindung jetzt vor, dass beide Spannteller auf den einander zugewandten Innenseiten mit Aufstandsflächen für Federwindungen versehen sind, deren Steigungen in Umfangsrichtung der Spannteller der Steigung der Schraubendruckfeder angeglichen sind. Ferner ist es in diesem Zusammenhang von Bedeutung, dass die Aufstandsflächen zu den Mittelachsen der Spannteller hin durch in Federwindungen fassende Ringwulste begrenzt sind. Das heißt, dass die Federwindungen nicht am äußeren Umfang der Spannteller von dort vorgesehenen Kragen umgriffen werden, sondern nur am inneren Umfang durch die in die Federwindungen formschlüssig eingreifenden Ringwulste einwandfrei zentriert sind. Hierdurch wird sowohl die Demontage als auch die Montage selbst in engen Räumen eines Fahrwerks erleichtert. Ein Abrutschen der Schraubendruckfeder von den Spanntellern wird sicher unterbunden.

Die Versetzung der Mittelachse des Ringwulstes am 1. Spannteller zu der gemeinsamen Mittelachse des 1. Spanntellers und der zentralen Durchbrechung in die zur randseitigen Aussparung abgewandte Richtung hat den Vorteil, dass in bestimmten Einbausituationen einer Schraubendruckfeder der Innenspanner günstiger angesetzt werden kann.

Die Erfindung macht sich sowohl mit Vorteil bei einem Innenspanner bemerkbar, bei dem der Spannantrieb aus einer zentralen Gewindespindel, einer entlang der Gewindespindel verlagerbaren Gewindehülse sowie einer einen Längenabschnitt der Gewindespindel und der Gewindehülse übergreifenden Schutzhülse besteht, wobei die Schutzhülse mit dem 1. Spannteller und das freie Ende der Gewindehülse mit dem 2. Spannteller koppelbar sind, als auch bei einem Innenspanner mit einer Gewindespindel, einem Druckstück und einer Spannmutter, wobei ein 2. Ende der Gewindespindel mit dem 2. Spannteller und das Druckstück mit einem 1. Spannteller koppelbar sind.

Entsprechend den Merkmalen des Anspruchs 2 ist ein 1. Spannteller umfangsseitig einer zentralen Durchbrechung für den Spannantrieb auf der dem Ringwulst abgewandten Außenseite mit einer kugelabschnittsförmigen Kalotte zum Eingriff einer daran angepassten Druckfläche an einem Druckstück des Spannantriebs versehen. Auf diese Weise können relativen Schwenkbewegungen zwischen dem durch die Schraubendruckfeder belasteten 1. Spannteller und dem Druckstück Rechnung getragen werden.

Aufgrund der Anpassung der Aufstandsflächen an den Spanntellern an die Steigung der Schraubendruckfeder genügt es gemäß den Merkmalen des Anspruchs 3, wenn die randseitigen segmentartigen Aussparungen der Spannteller sich lediglich über einen Winkel von etwa 90° erstrecken. Der Federdraht einer Schraubendruckfeder kann hierdurch ohne weiteres von der einen auf die andere Seite der Spannteller überführt werden. Die die Aussparungen in Umfangsrichtung begrenzenden Flächen erstrecken sich in Radialebenen, die beim 1. Spannteller durch die Mittelachse des Ringwulstes und beim 2. Spannteller durch dessen Mittelachse verlaufen.

In Weiterbildung der Erfindung ist nach Anspruch 4 das Druckstück durch eine Spannmutter auf einer Gewindespindel des Spannantriebs verlagerbar. Zwischen dem Druckstück und der Spannmutter ist ein Axialdrucklager vorgesehen, insbesondere in der Spannmutter, so dass keine wesentlichen Reibungskräfte zwischen der Spannmutter und dem Druckstück auftreten.

Nach den Merkmalen des Anspruchs 5 ist ein 2. Spannteller mit einem Querschlitz versehen, dessen inneres Ende kreisabschnittsförmig gestaltet ist, wobei auf der dem Ringwulst abgewandten Außenseite eine Kalotte vorgesehen ist, die sich aus kugelabschnittsförmigen Innenflächen unterschiedlicher Größe zusammensetzt, welche von ihrer Konfiguration her an kugelabschnittsförmige Oberflächen an einem 2. Ende des Spannantriebs angeglichen sind. Auf diese Weise wird eine nahezu vollflächige Anlage des 2. Endes des Spannantriebs in der Kalotte erzielt und zwar in allen Schwenkstellungen des Spannantriebs relativ zum 2. Spannteller. Das 2. Ende bildet gewissermaßen einen Pendelkopf des Spannantriebs.

Das 2. Ende des Spannantriebs ist kugelig ausgebildet und seine ebene Stirnseite ist am Umfang von geraden Kanten und kreisabschnittsförmigen Übergangskanten begrenzt. Von den geraden Kanten einerseits sowie den kreisabschnittsförmigen Übergangskanten andererseits erstrecken sich kugelabschnittsförmige Oberflächen in Richtung zur Längsachse des Spannantriebs. Diese Oberflächen sind so gestaltet, dass der Radius der Oberflächen zwischen den geraden Kanten und der Längsachse größer als der Radius der Oberflächen zwischen den Übergangskanten und der Längsachse bemessen ist. Hingegen entspricht der Radius aller Innenflächen der Kalotte dem Radius der Oberflächen zwischen den geraden Kanten und der Längsachse.

Die in Umfangsrichtung des 2. Endes des Spannantriebs gemessene Länge der Oberflächen mit dem größeren Radius entspricht etwa dem Sechsfachen der Länge der Oberflächen mit dem kleineren Radius.

Eine verdrehsichere Einbettung des 2. Endes des Spannantriebs in die Kalotte des 2. Spanntellers wird gemäß den Merkmalen des Anspruchs 6 dadurch erzielt, dass die Innenflächen der Kalotte mit geraden Kanten und kreisabschnittsförmigen Übergangskanten in die der Kalotte benachbarte Außenseite des 2. Spanntellers münden.

Nach den Merkmalen des Anspruchs 7 sind an einem schaftartigen Längenabschnitt des Spannantriebs benachbart des 2. Endes zwei durch einen Umfangswulst voneinander getrennte Einschnürungen vorgesehen. Der Durchmesser dieser Einschnürungen ist kleiner als die Breite des Querschlitzes in dem 2. Spannteller. Der Durchmesser des Umfangswulstes ist zwar größer als die Breite des Querschlitzes bemessen, jedoch kleiner als der Durchmesser des kreisabschnittsförmigen inneren Endes des Querschlitzes. Auf diese Weise kann der 2. Spannteller problemlos zwischen zwei Federwindungen der Schraubendruckfeder quer eingeführt werden. Anschließend kann dann der Spannantrieb in Längsrichtung der Schraubendruckfeder verlagert werden, bis dass das 2. Ende in die Kalotte des 2. Spanntellers greift. Danach kann mit Hilfe des Spannantriebs die Schraubendruckfeder zwischen dem 1. und dem 2. Spannteller verspannt werden.

Um es einem Monteur zu ermöglichen, an beiden Enden des Spannantriebs Werkzeuge zum Verdrehen bzw. zum Gegenhalten ansetzen zu können, sehen die Merkmale des Anspruchs 8 vor, dass am 1. Ende und/oder am 2. Ende des Spannantriebs Vorsprünge mit Schlüsselflächen vorgesehen sind.

Eine zweckmäßige Gestaltung des Spannantriebs ist nach Anspruch 9 letztlich dadurch gekennzeichnet, dass das verdickte 2. Ende, die Einschnürungen sowie der Umfangswulst direkt an der Gewindespindel des Spannantriebs vorgesehen sind. Der Gewindeabschnitt der Gewindespindel ist mit einer Längsnute zur Aufnahme einer Gleitfeder als Bestandteil des mit einer Spannmutter längs verlagerbaren Druckstücks des Spannantriebs versehen.

Die Erfindung ist nachfolgend anhand eines in den Zeichnungen dargestellten Ausführungsbeispiels näher erläutert. Es zeigen:
- Figur 1: die Einzelteile eines Innenspanners zum Spannen einer Schraubendruckfeder, teilweise in schematischer Perspektive, teilweise in schematischer Ansicht;
- Figur 2: eine Frontalansicht auf die Innenseite eines 1. Spanntellers des Innenspanners der Figur 1;
- Figur 3: eine Seitenansicht auf den 1. Spannteller der Figur 2 in Richtung des Pfeils III gesehen;
- Figur 4: einen vertikalen Querschnitt durch die Darstellung der Figur 2 entlang der Linie IV - IV in Richtung der Pfeile IVa gesehen;
- Figur 5: in der Seitenansicht einen Längenabschnitt des Innenspanners der Figur 1 vor der Kopplung mit einem 2. Spannteller;
- Figur 6: eine Draufsicht auf die Darstellung der Figur 5 in Richtung des Pfeils VI gesehen, teilweise im Schnitt;
- Figur 7: eine Frontalansicht auf die Innenseite des 2. Spanntellers zur Kopplung mit dem Längenabschnitt des Innenspanners der Figuren 5 und 6;
- Figur 8: in der Perspektive eine Ansicht auf die Außenseite des 2. Spanntellers und
- Figur 9: eine Seitenansicht des 2. Spanntellers in Richtung des Pfeils IX der Figur 7 gesehen.

Mit 1 ist in der Figur 1 generell ein Innenspanner zum Spannen einer Schraubendruckfeder 2 bezeichnet, der beispielsweise zur Demontage und Montage einer Schraubendruckfeder 2 zum Einsatz gelangt, die Bestandteil eines Fahrwerks eines Kraftfahrzeugs bildet.

Der Innenspanner 1 setzt sich aus einem Spannantrieb 3 mit Gewindespindel 4, Druckstück 5 und Spannmutter 6, sowie aus zwei mit dem Spannantrieb 3 koppelbaren Spanntellern 7, 8 zusammen.

Die aus den Figuren 1, 5 und 6 erkennbare Gewindespindel 4 weist über den größten Teil ihrer Länge einen Gewindeabschnitt 9 mit einem Rechteckgewinde 10 (Figur 6) auf. An einem 1. Ende 11 der Gewindespindel 4 befindet sich ein Vorsprung 12 mit Schlüsselflächen 13 zum Ansetzen eines Werkzeugs (Figur 1).

Der Gewindeabschnitt 9 wird am Umfang parallel zur Längsachse 14 der Gewindespindel 4 von einer Längsnute 15 durchsetzt (Figuren 1 und 5). Die Längsnute 15 dient dem Eingriff einer Gleitfeder 16, die sich in dem Druckstück 5 befindet (Figur 1). Das Druckstück 5 kann über den Gewindeabschnitt 9 gleiten. Es liegt mit einem Ringkranz 17 an einem Axiallager, das in einen hülsenartigen Längenabschnitt 18 der Spannmutter 6 eingesetzt ist. Das Axiallager ist nicht näher dargestellt. Die Spannmutter 6 kann über Schlüsselflächen 19 mit Hilfe eines geeigneten Werkzeugs entlang des Gewindeabschnitts 9 verlagert werden.

Am anderen Ende besitzt das Druckstück 5 eine kugelabschnittsförmige Druckfläche 20 zum Eingriff in eine entsprechend konfigurierte Kalotte 21 umfangsseitig einer zentralen Durchbrechung 22 in dem 1. Spannteller 7 (Figuren 1 bis 4). Die Kalotte 21 mündet in die Außenseite 23 des 1. Spanntellers 7. Auf der der Kalotte 21 abgewandten Innenseite 24 besitzt der 1. Spannteller 7 einen Ringwulst 25 zum Eingriff in eine Federwindung 26. Der Ringwulst 25 geht über eine gekrümmte konkave Kehle 27 in eine Aufstandsfläche 28 über, die vorsprungslos in den Außenumfang 29 des 1. Spanntellers 7 übergeht. Die Steigung der Aufstandsfläche 28 ist der Steigung der Schraubendruckfeder 2 angepasst.

Die randseitige Aussparung 30 an dem 1. Spannteller 7 dient der Überführung des Federdrahts der Schraubendruckfeder 2 von der Innenseite 24 zur Außenseite 23. Die gemeinsame Mittelachse des 1. Spanntellers 7 und der zentralen Durchbrechung 22 ist mit 57 bezeichnet. Wie die Figuren 2 und 4 darüber hinaus erkennen lassen, ist die Mittelachse 58 des Ringwulstes 25 um den Betrag x zu der gemeinsamen Mittelachse 57 des 1. Spanntellers 7 und der zentralen Durchbrechung 22 in die zur randseitigen Aussparung 30 abgewandte Richtung versetzt.

Die die Aussparung 30 in Umfangsrichtung begrenzenden Flächen 59 erstrecken sich in Radialebenen, welche die Mittelachse 58 des Ringwulstes 25 schneiden. In Umfangsrichtung verläuft die Aussparung 30 zwischen den Flächen 59 über einen Winkel α von 90°.

Der Gewindeabschnitt 9 der Gewindespindel 4 geht gemäß insbesondere den Figuren 1, 5 und 6 in einen schaftartigen Längenabschnitt 31 über. Dieser weist eine Einschnürung 32 auf, an die sich ein Umfangswulst 33 anschließt. Zwischen dem Umfangswulst 33 und einem verdickten 2. Ende 34 der Gewindespindel 4 befindet sich eine weitere Einschnürung 35. Der Durchmesser D der Einschnürungen 32, 35 ist gleich groß bemessen.

Das 2. Ende 34 ist halbkugelig ausgebildet. Seine ebene Stirnseite 36 ist am Umfang von geraden Kanten 37 und kreisabschnittsförmigen Übergangskanten 38 begrenzt. Von den geraden Kanten 37 aus erstrecken sich Oberflächen 39 in Richtung zur Längsachse 14 der Gewindespindel 4. Schmale kugelabschnittsförmige Oberflächen 40 erstrecken sich von den kreisabschnittsförmigen Übergangskanten 38 in Richtung zur Längsachse 14. Der Radius R der Oberflächen 39 zwischen den geraden Kanten 37 und der Längsachse 14 ist größer als der Radius R₁ der Oberflächen 40 zwischen den Übergangskanten 38 und der Längsachse 14 bemessen. Die in Umfangsrichtung des 2. Endes 34 gemessene Länge der Oberflächen 39 mit dem größeren Radius R entspricht etwa dem Sechsfachen der Länge der Oberflächen 40 mit dem kleineren Radius R₁.

Stirnseitig des 2. Endes 34 ist ein Vorsprung 41 mit Schlüsselflächen 42 zum Ansetzen eines Werkzeugs vorgesehen.

Mit dem verdickten 2. Ende 34 der Gewindespindel 4 ist der 2. Spannteller 8 koppelbar, der aus den Figuren 1 und 7 bis 9 näher erkennbar ist. Der 2. Spannteller 8 besitzt einen Querschlitz 43, dessen inneres Ende 44 kreisabschnittsförmig ausgebildet ist. Umfangsseitig des inneren Endes 44 ist benachbart der Außenseite 45 eine Kalotte 46 ausgebildet, die mit an die Konfiguration der Oberflächen 39, 40 des 2. Endes 34 angeglichenen breiteren Innenflächen 47 und demgegenüber schmaleren Innenflächen 48 ausgestattet ist. Der Radius aller Innenflächen 47, 48 der Kalotte 46 entspricht dem Radius R der Oberflächen 39 zwischen den geraden Kanten 37 und der Längsachse 14 am 2. Ende 34.

Ferner lassen die Figuren 1, 7 und 9 erkennen, dass der 2. Spannteller 8 auf der der Kalotte 46 abgewandten Innenseite 49 mit einer Aufstandsfläche 50 für eine Federwindung 26 der Schraubendruckfeder 2 versehen ist, deren Steigung in Umfangsrichtung des 2. Spanntellers 8 der Steigung der Schraubendruckfeder 2 angeglichen ist. Die Aufstandsfläche 50 ist zur Mittelachse 51 des 2. Spanntellers 8 hin durch einen in eine Federwindung 26 fassenden Ringwulst 52 begrenzt. Die Aufstandsfläche 50 geht vorsprungslos in den Außenumfang 53 des 2. Spanntellers 8 über.

Die Aussparung 54 im Außenumfang 53 des 2. Spanntellers 8 dient dem Übertritt des Federdrahts der Schraubendruckfeder 2 von der Innenseite 49 auf die Außenseite 45. Sie erstreckt sich über einen Winkel β von 90°. Die die Aussparung 54 in Umfangsrichtung begrenzenden Flächen 60 verlaufen in Radialebenen, welche die Mittelachse 51 des 2. Spanntellers 8 schneiden.

Der Durchmesser D der Einschnürungen 32, 35 am schaftartigen Längenabschnitt 31 der Gewindespindel 4 ist kleiner als die Breite B des Querschlitzes 43 in dem 2. Spannteller 8 bemessen. Der Durchmesser D₁ des Umfangswulstes 33 ist größer als die Breite B des Querschlitzes 43, jedoch kleiner als der Durchmesser D₂ des kreisabschnittsförmigen inneren Endes 44 des Querschlitzes 43 (Figur 7).

Die Oberflächen 47 der Kalotte 46 münden mit geraden Kanten 55 und die Oberflächen 48 mit kreisabschnittsförmigen Übergangskanten 56 in die Außenseite 45 des 2. Spanntellers 8 (Figur 8).

Zum Spannen der Schraubendruckfeder 2 wird zunächst der 1. Spannteller 7 zwischen zwei Federwindungen 26 quer eingeschoben. Anschließend wird die Gewindespindel 4 in Längsrichtung der Schraubendruckfeder 2 durch die zentrale Durchbrechung 22 des 1. Spanntellers 7 geschoben und dann mit dem Druckstück 5 sowie der Spannmutter 6 versehen. Anschließend wird der 2. Spannteller 8 ebenfalls zwischen zwei Federwindungen 26 der Schraubendruckfeder 2 quer eingefädelt, wobei die Einschnürung 32 in den Querschlitz 43 fasst. Danach kann die Gewindespindel 4 in Längsrichtung verdreht werden, wobei der Umfangswulst 33 durch das innere Ende 44 des Querschlitzes 43 gleitet, bis das 2. Ende 43 in die Kalotte 46 des 2. Spanntellers 8 fasst. Nunmehr kann durch Verdrehen der Spannmutter 6 die Schraubendruckfeder 2 zwischen dem 1. Spannteller 7 und dem 2. Spannteller 8 axial gespannt, d.h. verkürzt werden. Durch die Ringwulste 25 und 52 ist die Schraubendruckfeder 2 sicher lagefixiert.

### Bezugszeichenaufstellung

- 1 -: Innenspanner
- 2 -: Schraubendruckfeder
- 3 -: Spannantrieb
- 4 -: Gewindespindel
- 5 -: Druckstück
- 6 -: Spannmutter
- 7 -: 1. Spannteller
- 8 -: 2. Spannteller
- 9 -: Gewindeabschnitt v. 4
- 10 -: Rechteckgewinde
- 11 -: 1. Ende v. 4
- 12 -: Vorsprung an 11
- 13 -: Schlüsselflächen an 12
- 14 -: Längsachse v. 4
- 15 -: Längsnute in 4
- 16 -: Gleitfeder in 5
- 17 -: Ringkranz an 5
- 18 -: Längenabschnitt v. 6
- 19 -: Schlüsselflächen an 6
- 20 -: Druckfläche an 5
- 21 -: Kalotte in 7
- 22 -: Durchbrechung in 7
- 23 -: Außenseite v. 7
- 24 -: Innenseite v. 7
- 25 -: Ringwulst an 24
- 26 -: Federwindung
- 27 -: Kehle an 7
- 28 -: Aufstandsfläche an 7
- 29 -: Außenumfang v. 7
- 30 -: Aussparung an 7
- 31 -: Längenabschnitt v. 4
- 32 -: Einschnürung an 31
- 33 -: Umfangswulst an 31
- 34 -: 2. Ende v. 4
- 35 -: Einschnürung an 31
- 36 -: Stirnseite v. 34
- 37 -: gerade Kanten
- 38 -: Übergangskanten
- 39 -: Oberflächen an 34
- 40 -: Oberflächen an 34
- 41 -: Vorsprung an 34
- 42 -: Schlüssselflächen an 41
- 43 -: Querschlitz in 8
- 44 -: inneres Ende v. 43
- 45 -: Außenseite v. 8
- 46 -: Kalotte in 45
- 47 -: Innenflächen v. 46
- 48 -: Innenflächen v. 46
- 49 -: Innenseite v. 8
- 50 -: Aufstandsfläche an 49
- 51 -: Mittelachse v. 8
- 52 -: Ringwulst an 49
- 53 -: Außenumfang v. 8
- 54 -: Aussparung an 8
- 55 -: gerade Kanten v. 47
- 56 -: Übergangskanten v. 48
- 57 -: Mittelachse v. 7
- 58 -: Mittelachse v. 25
- 59 -: Flächen v. 30
- 60 -: Flächen v. 54

- B -: Breite v. 43
- D -: Durchmesser v. 32, 35
- D1 -: Durchmesser v. 33
- D2 -: Durchmesser v. 44
- R -: Radius v. 39
- R1 -: Radius v. 40

- α -: Winkel zw. 59
- β -: Winkel zw. 60

## Patentansprüche

1. Innenspanner(1) zum Spannen einer Schraubendruckfeder (2), die insbesondere einen Bestandteil eines Fahrwerks eines Kraftfahrzeugs bildet, welcher einen Spannantrieb (3) mit integrierter Gewindespindel (4) und einen ersten Spannteller (7) und einen zweiten Spannteller (8), die relativ zueinander verlagerbar und randseitig mit segmentartigen Aussparungen (30,54) versehen sind, aufweist, wobei die Spannteller (7,8) auf einander zugewandten Innenseiten (24,49) mit an die Steigung der Schraubendruckfeder (2) angepassten Aufstandsflächen (28,50) versehen sind, die vorsprungslos in einen Außenumfang (29,53) der Spannteller (7,8) übergehen, jedoch zu den. Mittelachsen (57,51) der Spannteller (7,8) hin durch in Federwindungen (26) der schraubendruckfeder (2) formschlüssig eingreifende Ringwulste (25,52) begrenzt sind, **dadurch gekennzeichnet, dass** eine Mittelachse (58) des Ringwulstes (25) am ersten Spannteller (7) zu der gemeinsamen Mittelachse (57) des ersten Spanntellers (7) und einer zentralen Durchbrechung (22) in die zur randseitigen Aussparung (30) abgewandte Richtung versetzt ist.

2. Innenspanner nach Anspruch 1, **dadurch gekennzeichnet, dass** der erste Spannteller (7) umfangsseitig einer zentralen Durchbrechung (22) für den Spannantrieb (3) auf einer dem Ringwulst (25) abgewandten Außenseite (23) mit einer kugelabschnittsförmigen Kalotte (21) zum Eingriff einer daran angepassten Druckfläche (20) an einem Druckstück (5) des Spannantriebs (3) versehen ist.

3. Innenspanner nach einem der Ansprüche 1 bis 2, **dadurch gekennzeichnet, dass** die segmentartigen Aussparungen (30,54) sich über einen Winkel (α,β) von etwa 90° erstrecken.

4. Innenspanner nach einem der Ansprüche 2 bis 3, **dadurch gekennzeichnet, dass** das Druckstück (5) durch eine Spannmutter (6) auf einer Gewindespindel (4) des Spannantriebs (3) verlagerbar ist.

5. Innenspanner nach einem der Ansprüche 1 bis 4, **dadurch gekennzeichnet, dass** der zweite Spannteller (8) mit einem Querschlitz (43) versehen ist, dessen inneres Ende (44) kreisabschnittsförmig gestaltet ist, wobei auf einer dem Ringwulst (52) abgewandten Außenseite (45) eine Kalotte (46) vorgesehen ist, die sich aus kugelabschnittsförmigen Innenflächen (47,48) unterschiedlicher Größe zusammensetzt, welche von ihrer Konfiguration her an kugelabschnittsförmige Oberflächen (39,40) an einem, mit dem zweiten Spannteller (8) koppelbaren zweiten Ende (34) des Spannantriebs (3) angeglichen sind.

6. Innenspanner nach Anspruch 5, **dadurch gekennzeichnet, dass** die Innenflächen (47,48) der Kalotte (46) im zweiten Spannteller (8) mit geraden Kanten (55) und kreisabschnittsförmigen Übergangskanten (56) in die der Kalotte (46) benachbarte Außenseite (45) des zweiten Spanntellers (8) münden.

7. Innenspanner nach Anspruch 5 oder 6, **dadurch gekennzeichnet, dass** an einem schaftartigen Längenabschnitt (31) des Spannantriebs (3) benachbart des zweiten Endes (34) zwei durch einen Umfangswulst (33) voneinander getrennte Einschnürungen (32,35) vorgesehen sind, deren Durchmesser (D) kleiner als die Breite (B) des Querschlitzes (43) in dem zweiten Spannteller (8) ist, wobei der Durchmesser (D1) des Umfangswulstes (33) größer als die Breite (B) des Querschlitzes (43), jedoch kleiner als der Durchmesser (D2) des kreisabschnittsförmigen inneren Endes (44) des Querschlitzes (43) ist.

8. Innenspanner nach Anspruch 7, **dadurch gekennzeichnet, dass** am ersten Ende (11) und/oder am zweiten Ende (34) des Spannantriebs (3) Vorsprünge (12,41) mit Schlüsselflächen (13,42) vorgesehen sind.

9. Innenspanner nach Anspruch 8, **dadurch gekennzeichnet, dass** das als verdicktes Ende ausgebildete zweite Ende (34), die Einschnürungen (32,35) sowie der Umfangswulst (33) direkt an der Gewindespindel (4) des Spannantriebs (3) vorgesehen sind und ein Gewindeabschnitt (9) der Gewindespindel (4) mit einer Längsnute (15) zur Aufnahme einer Gleitfeder (16) als Bestandteil eines mit der Spannmutter (6) entlang des Gewindeabschnitts (9) verlagerbaren Druckstücks (5) versehen ist.

## Claims

1. Internal tensioner (1) for tensioning a helical compression spring (2), which forms in particular a component of a chassis of a motor vehicle, with a tensioning drive (3) with integrated threaded spindle (4) and a first tensioning plate (7) and a second tensioning plate (8) which are displaceable in relation to each other and provided with segment-like recesses (30, 54) on their edges, wherein the tensioning plates (7, 8) are provided, on the inner sides (24, 49) facing towards each other, with contact surfaces (28, 50) adapted to the gradient of the helical compression spring (2), which graduate without any overhang into an outer perimeter (29, 53) of the tensioning plates (7, 8), but are limited towards the central axes (57, 51) of the tensioning plates (7, 8) by annular beads (25, 52) engaging so as to interlock in spring windings of the helical compression spring (2), **characterised in that** one central axis (58) of the annular bead (25) on the first tensioning plate (7) is offset in relation to the common central axis (57) of the first tensioning plate (7) and to a central hole (22) in the direction away from the recess (30) at the edge.

2. Internal tensioner according to claim 1, **characterised in that** the first tensioning plate (7) is provided at the periphery of a central hole (22) for the tensioning drive (3) on an outer side (23) facing away from the annular bead (25) with a cap (21) in the shape of a spherical segment for meshing a pressure surface (20) adapted thereto on a pressure piece (5) of the tensioning drive (3).

3. Internal tensioner according to one of claims 1 to 2, **characterised in that** the segment-like recesses (30, 54) extend over an angle (α, β) of about 90°.

4. Internal tensioner according to one of claims 2 to 3, **characterised in that** the pressure piece (5) is displaceable on a threaded spindle (4) of the tensioning drive (3) by a tensioning nut (6).

5. Internal tensioner according to one of claims 1 to 4, **characterised in that** the second tensioning plate (8) is provided with a lateral slot (43), the inner end (44) of which is in the form of a segment of a circle, while a cap (46) is provided on an outer side (45) facing away from the annular bead (52), said cap being composed of spherical segment-shaped inner surfaces (47, 48) of different sizes which are aligned in terms of their configuration to surfaces in the form of spherical segments (39, 40) on a second end (34) of the tensioning drive (3) which can be coupled with the second tensioning plate (8).

6. Internal tensioner according to claim 5, **characterised in that** the inner surfaces (47, 48) of the cap (46) in the second tensioning plate (8) with straight edges (55) and graduated edges (56) in the form of a segment of a circle, lead into the outer side (45) of the second tensioning plate (8) adjacent the cap (46).

7. Internal tensioner according to claim 5 or 6, **characterised in that** two constrictions (32, 35) separated from each other by a peripheral bead (33) are provided on a shaft-like longitudinal section (31) of the tensioning drive (3) adjacent the second end (34), the diameter (D) of said constrictions being less than the width (B) of the lateral slot (43) in the second tensioning plate (8), the diameter (D1) of the peripheral bead (33) being greater than the width (B) of the lateral slot (43), but less than the diameter (D2) of the inner end (44) of the lateral slot (43) in the form of a segment of a circle.

8. Internal tensioner according to claim 7, **characterised in that** overhangs (12, 41) with spanner surfaces (13, 42) are provided on the first end (11) and/or on the second end (34) of the tensioning drive (3).

9. Internal tensioner according to claim 8, **characterised in that** the second end (34), designed as a thickened end, the constrictions (32, 35) and the peripheral bead (33) are provided directly on the threaded spindle (4) of the tensioning drive (3) and one threaded section (9) of the threaded spindle (4) is provided with a longitudinal groove (15) to take a sliding key (16) as a component of a pressure piece (5) which is displaceable along the threaded section (9) with the tensioning nut (6).

## Revendications

1. Tendeur intérieur (1) pour tendre un ressort de compression hélicoïdal (2) qui forme en particulier un composant d'un mécanisme de roulement d'un véhicule automobile, qui présente un mécanisme de commande de tension (3) avec une broche filetée (4) intégrée et une première rondelle de serrage (7) et une seconde rondelle de serrage (8) qui peuvent se déplacer l'une par rapport à l'autre et pourvues côté bord d'évidements (30, 54) de type segment, les rondelles de serrage (7, 8) étant pourvues sur des côtés intérieurs (24, 49) tournés l'un vers l'autre de surfaces de contact (28, 50) adaptées au pas du ressort de compression hélicoïdal (2) qui se fondent sans saillie en une périphérie extérieure (29, 53) des rondelles de serrage (7, 8), sont toutefois délimitées vers les axes médians (57, 51) des rondelles de serrage (7, 8) par des bourrelet annulaires (25, 52) s'engageant par complémentarité de formes dans des spires (26) du ressort de compression hélicoïdal (2), **caractérisé en ce qu'**un axe médian (58) du bourrelet annulaire (25) sur la première rondelle de serrage (7) est décalé par rapport à l'axe médian (57) commun de la première rondelle de serrage (7) et d'un perçage (22) central dans la direction opposée à l'évidement (30) côté bord.

2. Tendeur intérieur selon la revendication 1, **caractérisé en ce que** la première rondelle de serrage (7) est pourvue côté périphérie d'un perçage (22) central pour le mécanisme de commande de tension (3) sur un côté extérieur (23) opposé au bourrelet annulaire (25), d'une calotte (21) en forme de segment sphérique pour l'engagement d'une surface de compression (20) adaptée à celle-ci sur une pièce de compression (5) du mécanisme de commande de tension (3).

3. Tendeur intérieur selon l'une quelconque des revendications 1 à 2, **caractérisé en ce que** les évidements (30, 54) de type segment s'étendent sur un angle (α, β) d'environ 90°.

4. Tendeur intérieur selon l'une quelconque des revendications 2 à 3, **caractérisé en ce que** la pièce de compression (5) peut être déplacée par un écrou tendeur (6) sur une broche filetée (4) du mécanisme de commande de tension (3).

5. Tendeur intérieur selon l'une quelconque des revendications 1 à 4, **caractérisé en ce que** la seconde rondelle de serrage (8) est pourvue d'une fente transversale (43), dont l'extrémité intérieure (44) est formée comme un segment de cercle, sur un côté extérieur (45) opposé au bourrelet annulaire (52) étant prévue une calotte (46) qui se compose de surfaces intérieures (47, 48) en forme de segment sphérique de différente taille qui sont adaptées depuis leur configuration à des surfaces (39, 40) en forme de segment sphérique sur une seconde extrémité (34) pouvant être couplée à la seconde rondelle de serrage (8) du mécanisme de commande de tension (3).

6. Tendeur intérieur selon la revendication 5, **caractérisé en ce que** les surfaces intérieures (47, 48) de la calotte (46) dans la seconde rondelle de serrage (8) avec des arêtes (55) droites et des arêtes de transition (56) en forme de segment de cercle débouchent dans le côté extérieur (45) contigu à la calotte (46) de la seconde rondelle de serrage (8).

7. Tendeur intérieur selon la revendication 5 ou 6, **caractérisé en ce que** sur une section longitudinale (31) de type tige du mécanisme de commande de tension (3) contigüe de la seconde extrémité (34) sont prévues deux gorges (32, 35) séparées l'une de l'autre par un bourrelet périphérique (33), dont le diamètre (D) est plus petit que la largeur (B) de la fente transversale (43) dans la seconde rondelle de serrage (8), le diamètre (D1) du bourrelet périphérique (33) étant plus grand que la largeur (B) de la fente transversale (43), toutefois plus petit que le diamètre (D2) de l'extrémité intérieure (44) en forme de segment de cercle de la fente transversale (43).

8. Tendeur intérieur selon la revendication 7, **caractérisé en ce que** sur la première extrémité (11) et/ou sur la seconde extrémité (34) du mécanisme de commande de tension (3) sont prévues des saillies (12, 41) avec des surfaces clés (13, 42).

9. Tendeur intérieur selon la revendication 8, **caractérisé en ce que** la seconde extrémité (34) réalisée comme une extrémité épaissie, les gorges (32, 35) ainsi que le bourrelet périphérique (33) sont prévus directement sur la broche filetée (4) du mécanisme de commande de tension (3) et une section filetée (9) de la broche filetée (4) est pourvue d'une rainure longitudinale (15) pour la réception d'une clavette coulissante (16) comme composant d'une pièce de compression (5) pouvant être déplacée avec l'écrou tendeur (6) le long de la section filetée (9).
